# EUROPÄISCHE PATENTSCHRIFT

(11) **EP 2 047 769 B1**
(45) Veröffentlichungstag und Bekanntmachung des Hinweises auf die Patenterteilung: **09.12.2009**
(21) Anmeldenummer: 08165971.6
(22) Anmeldetag: 07.10.2008
(51) Int. Cl.: A47C 1/032

(54) **Personensitz mit einer Sitzfederung**
Seat with a seat spring
Siège de personnes à suspension

(30) Priorität: 12.10.2007 CH 15972007
(43) Veröffentlichungstag der Anmeldung: 15.04.2009
(73) Patentinhaber: Provenda Marketing AG, 9466 Sennwald (CH)
(72) Erfinder: Tobler, Peter, 9466 Sennwald (CH)
(74) Vertreter: Walder, Martin Bernhard

(56) Entgegenhaltungen:
- EP-A- 0 885 576
- DE-A1- 4 041 157
- DE-U1- 7 717 144
- US-A1- 2002 000 745

## Beschreibung

Die Erfindung betrifft einen Personensitz mit einer Sitzfläche und einer Sitzfederung und einer Rückenlehne.

### Stand der Technik

Sitzfederungen sind in einer Vielzahl von Ausführungsformen in den unterschiedlichsten Stühlen und Sitzen integriert. Die Verstellung der Federkraft erfolgt in aller Regel durch eine Vorspannung einer Stahlfeder mittels einer Spannschraube.

Synchronmechaniken zur synchronen Verstellung der Neigung von Sitzelement und Rückenlehne unter Last sind ebenfalls in einer Vielzahl von Varianten bekannt. Dabei ist die Neigung der Rückenlehne in der Regel in mechanischer Abhängigkeit zur Neigung des Sitzelements festgelegt. Das heisst, dass bei Synchronmechaniken bisher meist jede Neigung der Sitzfläche einer bestimmten Neigung der Rückenlehne eindeutig zugeordnet werden kann. Um dies zu erreichen sind diverse Hebelmechaniken entworfen worden, über welche die Bewegung des Lehnenträgers mit der Bewegung des Sitzträgers gekoppelt ist. Diese Hebelmechaniken sind in ihrer Bewegung mit einer Feder abgefedert.

Aus der schweizerischen Patentschrift CH 164140 ist ein Drehstuhl mit einem gegenüber dem Beingestell federnd gelagertem Sitz bekannt. Das Traggestell für den Sitz ist aus Stahlrohrteilen gebildet. Diese Stahlrohrteile sind auf der Vorderseite des Sitzes um ungefähr 180 Grad nach unten umgebogen und am Ende mit dem Beingestell verbunden. Das Traggestell selber ermöglicht damit ein federndes Nachgeben des Sitzes gegenüber dem Beingestell.

Aus der Offenlegungsschrift US 2003/ 0234566 ist ein Sessel bekannt, bei dem das Traggestell für den Sitz mit zwei Hülsen auf zwei etwa horizontal verlaufenden Armen verschieblich gelagert ist. Jeder dieser Arme ist ein Schenkel eines um 180 Grad gebogenen Federelements, das am Beingestell angeordnet ist. Durch das Verschieben des Traggestells für den Sitz wird der Ort beeinflusst, an dem die Schwerkraft der auf dem Sitz sitzenden Person in das Federelement eingeleitet wird. Daher kann durch das Verschieben das auf die Federelemente wirksame Biegemoment beeinflusst werden.

Aus der Patentschrift US 4,889,385 ist ein Arbeitsstuhl bekannt, bei dem der Sitz auf einem oberen Arm eines liegenden, u-förmigen Sitzträger angeordent ist. Der untere Arm des u-förmigen Sitzträgers ist an einem Support angeordnet. Der obere Arm geht hinter dem Sitz gebogen in einen Rückenträger über. Die gebogenen Abschnitte dieses einstückigen Sitz- und Rückenträgers sind federnd ausgebildet, während die Arme und der obere Rückenträgerteil steifer ausgebildet sind. Zwischen dem oberen Arm und dem Support sind Stabilisierungselemente vorhanden, die eine seitliche Verschiebung des Sitzes gegenüber dem Support verhindern.

Aus der Offenlegungsschrift US 2002/0000745 ist ein Personensitz nach dem Oberbegriff des Anspruchs 1 bekannt.

### Aufgabe der Erfindung

Die vorliegende Erfindung hat sich zur Aufgabe gemacht, einen Personensitz mit einer mechanisch sehr wenig aufwändigen Synchronmechanik, die unter Last eine synchrone Neigungsverstellung von Rückenlehne und Sitzelement gewährleistet, zu schaffen. Diese Synchronmechanik soll ferner erlauben, eine Vorrichtung vorzusehen, um die Sitzfederung auf den gewünschten Sitzkomfort und das Gewicht des Sitzbenützers einzustellen.

### Beschreibung der Erfindung

Die Aufgaben der Erfindung werden durch die Ausgestaltung des Personensitzes gemäss unabhängigem Anspruch 1 gelöst.

Ein Personensitz gemäss der Erfindung umfasst in bekannter Weise einen Support, ein Sitzelement und eine Rückenlehne, sowie eine als Wippfeder ausgebildete Sitzfederung zwischen dem Sitzelement und dem Support, und eine als Wippfeder ausgebildete Lehnenfederung zwischen dem Sitzelement und der Rückenlehne. Bei einem solchen Personensitz sind die Sitzfederung und die Lehnenfederung zusammen S-förmig ausgebildet und weisen daher aneinander anschliessend zwei entgegengesetzte Krümmungen auf. Die erste Krümmung ist zwischen dem Support und dem Sitzelement ausgebildet und ist zur Rückenlehne hin konkav geformt. Die zweite Krümmung ist zwischen dem Sitzelement und der Rückenlehne ausgebildet. Diese Kombination von Sitzfederung und Lehnenfederung ergibt eine Synchronmechanik einfachster Konstruktion. Die synchrone Bewegung von Rückenlehne und Sitzelement unter Last ist durch die Wahl der Federstärken, der Federlängen, der Federbreiten und der Form und Geometrie der Feder vorbestimmbar und durch die Veränderung der Federlängen veränderbar.

Die vorgeschlagene Synchronmechanik ist somit derart ausgebildet, dass eine erste Feder zum Abfedern der Bewegung des Sitzelements und eine zweite Feder zum Abfedern der Rückenlehne in Serie angeordnet sind, so dass die Belastung der Rückenlehne zwar auf die erste Feder Last bringt, jedoch auch die zweite Feder belastet. Eine Belastung der Sitzfläche allein belastet hingegen lediglich die erste Feder. Erfindungsgemäss bilden der Sitzträger und der Lehnenträger zusammen ein zusammengesetztes Federelement, das wenigstens zwei Abschnitte mit unterschiedlichen Federstärken aufweist, welche Abschnitte aus separaten Federelementen gebildet sind.

Der Personensitz kann dank der aus mindestens zwei unterschiedlichen Stücken zusammengesetzten Wippfeder sehr einfach mit einer Verstelleinrichtung zum Verändern der Länge eines zwischen den Befestigungsstellen liegenden Anteils der Wippfeder ausgerüstet sein. Zweckmässigerweise ist der Personensitz anatomisch geformt, damit die Sitzposition durch die Form des Sitzes vorgegeben ist. Dadurch ergibt sich auch eine vorgegebene Federwirkung beim anatomisch richtigen Sitzen.

Durch eine Veränderung der Länge des Wippfederanteils, der zwischen den Befestigungspunkten liegt, kann die Härte der Feder eingestellt werden. Leichtere Personen oder Personen, die eine weichere Federung wünschen, verlängern also diesen zwischen den Befestigungsstellen liegenden Anteil der Wippfeder. Personen, die schwerer sind oder eine härtere Federung wünschen, verkürzen diesen Anteil der Wippfeder.

Es kann eine Wippfeder vorgesehen sein, die auf einer Symmetrieebene des Personensitzes angeordnet ist. Es können aber auch mehr als eine, insbesondere zwei solche Wippfedern vorgesehen sein, die einander begleitend angeordnet sind und parallel verlaufen oder jeweils einen individuellen, gegebenenfalls zueinander symmetrischen Verlauf aufweisen. Die Wippfeder kann daher aus einer Blattfeder, mehr als einer Blattfeder nebeneinander und/oder übereinander geschichtet, einer, zwei oder mehr Rundstabfedern, einer, zwei oder mehr Stabfedern aus Stäben mit mehrflächigen Querschnitten etc. bestehen.

Die Wippfeder ist im Bereich der Sitzfederung U-förmig ausgebildet. Diese U-Form ist zum hinteren Ende des Sitzelements hin, das ist zur Rückenlehne hin, offen ausgebildet.. Die Wippfeder besitzt demnach einen ersten Schenkel und einen zweiten Schenkel, welche Schenkel über einen Verbindungssteg miteinander verbunden sind und nach hinten hin freie Enden haben. Der erste Schenkel ist an der ersten Befestigungsstelle auf dem Support befestigt und der zweite Schenkel trägt an der zweiten Befestigungsstelle die Sitzfläche. Der Kurvenmittelpunkt des das U bildenden Verbindungsstegs entspricht etwa dem Ort der virtuellen Wippachse. Dank der Verstelleinrichtung ist nun der Abstand zwischen dem gebogenen Verbindungssteg, der zwischen den beiden Schenkeln ausgebildet ist, und wenigstens einer der Befestigungsstellen veränderlich ausgebildet. Diese Veränderung des Abstands geschieht in Erstreckungsrichtung der Schenkel.

Es können beide Befestigungsstellen verstellbar ausgebildet sein. Es ist zweckmässig, lediglich eine Befestigungsstelle verstellbar auszubilden. Wenn beide Befestigungsstellen gleichermassen verstellt werden mit der Verstelleinrichtung, so bleibt der Ort einer Belastungsachse gegenüber dem Support unverändert. Wird hingegen lediglich eine Befestigungsstelle verschoben, so verändert sich damit auch der Ort der Belastung relativ zum Support. Es hat sich jedoch gezeigt, dass die Verschiebung der Befestigungsstelle im Bereich von 2 bis 5 cm ausreicht, um damit die Federhärte im gewünschten Bereich einstellen zu können. Diese geringe Verschiebung der Belastungsachse muss nicht kompensiert werden. Dennoch erscheint zweckmässig, dass die beiden Befestigungsstellen in einer Mittelstellung auf den beiden Schenkeln einander gegenüberliegend ausgebildet sind. Dadurch bleiben die Abweichungen der Belastungsachse von der ersten Befestigungsstelle am Support gering. Dies hat den Vorteil, dass in dieser ersten Befestigungsstelle lediglich geringe Momente aufgenommen werden müssen. Dies ist besonders dann günstig, wenn die erste Befestigungsstelle zwischen der Wippfeder und einem Höhenlift ausgebildet ist.

Bevorzugt wird, wenn die zweite Befestigungsstelle entlang der Erstreckungsrichtung der Wippfeder verstellbar ist. Dies erlaubt die Verstelleinrichtung direkt unterhalb des Sitzelements vorzusehen, oder gar im Sitzelement zu integrieren.

Bei der bevorzugten Ausbildung einer U-förmigen Wippfeder, die nach hinten offen ist, neigt sich das Sitzelement unter Last nach hinten, so dass der Sitz hinten mehr abgesenkt wird als vorne. Diese Zunahme der Sitzneigung bei Zunahme der Sitzlast ist besonders dann angenehm, weil eine Rückenlehne vorgesehen ist.

Die Rückenlehne oder der Lehnenträger ist zweckmässigerweise am Sitzelement oder an der Verstelleinrichtung befestigt. Bei einem solchen Personensitz umfasst der Lehnenträger in konsequenter Weiterführung der Einfachheit der erfindungsgemässen Konstruktion eine in Erstreckungsrichtung des Lehnenträgers sich erstreckende Wippfeder. Die Kombination einer ersten Wippfeder zwischen Sitzelement und Support und einer zweiten Wippfeder zwischen Sitzelement und Rückenlehne oder im Bereich der Rückenlehne ergibt eine angenehme Synchronverstellung der Neigung von Rückenlehne und Sitzelement abhängig von der Belastung der Rückenlehne. Die Einfachheit der Konstruktion ist dann besonders ausgeprägt, wenn der Lehnenträger lediglich die zweite Wippfeder umfasst, so wie auch das Sitzelement und der Support durch lediglich die erste Wippfeder verbunden sind.

Der Lehnenträger kann indes auch einen ersten Trägerteil umfassen, der am Sitzelement oder an der Verstelleinrichtung angeordnet ist und einen in Erstreckungsrichtung der Rückenlehne sich erstreckenden Arm aufweist, und einen zweiten Trägerteil als eine Armverlängerung umfassen, der an diesem Arm des ersten Trägerteils in Erstreckungsrichtung der Rückenlehne unverschieblich oder verschieblich angeordnet ist. Durch eine Höhenverschiebung der Armverlängerung gegenüber dem Arm wird eine Höhenverstellung der Rückenlehne erreicht.

Es kann dabei das zweite Trägerelement und/ oder das erste Trägerelement federnd ausgebildet sein. Vorteilhaft lässt sich das zweite Trägerelement unter Last stärker elastisch biegen als das erste Federelement.

Vorteilhaft ist am Lehnenträger eine Rückenlehne angeordnet, welche in ihrer Erstreckungsrichtung mit einem Boss und einer Brustwirbelsäulenvertiefung einer Rückenform angepasst ausgeformt ist. Diese Rückenlehne ist mit Vorteil an einem ersten, oberen Punkt und an einem zweiten, unteren Punkt am Lehnenträger befestigt, zwischen diesen Punkten elastisch verformbar ausgebildet und in einem der beiden Punkte in Erstreckungsrichtung des Lehnenträgers verschieblich gelagert. Dies ermöglicht die automatische Anpassung des Boss an die Form des anlehnenden Rückens. Diese Ausbildung gewährleistet eine gewisse Art der Höhenanpassung des Rückens, so dass sie sich besonders anbietet, wenn eine vorstehend beschriebene Höhenanpassung nicht vorgesehen ist. Die verschiebliche Lagerung der Rückenlehne ist mit Vorteil an ihrem unteren Ende vorgesehen, damit beim Anlehnen einem sog. "Hemdauszieh-Effekt" entgegen gewirkt ist.

Zweckmässigerweise ist die Rückenlehne federelastisch ausgebildet und dort, wo sie verschieblichen gelagert ist frei verschieblich, so dass die einer Verformung der Rückenlehne entgegen wirkende Kraft lediglich die Federkraft der Rückenlehne selber ist. Diese Federkraft kann auch durch eine zusätzliche Feder unterstützt sein. Es kann ferner eine Arretierung des verschieblich gelagerten Punktes der Rückenlehne vorgesehen sein. In jedem dieser Fälle kann eine Verstellvorrichtung zum Verstellen der Form der Rückenlehne, insbesondere die Bossform, fehlen. Die Rückenlehne passt sich dem anlehnenden Rücken automatisch an, wenn eine gegebenenfalls vorhandene Arretierung gelöst ist.

Als Support kommen die abgebildeten Säulenlifte, aber auch Drei-, Vier- oder Mehrbein-Stuhlgestelle, sowie beispielsweise eine baulich vorhandene Stufe oder ein mehreren Sitzen gemeinsamer Träger in Frage, auf der die Sitzfederung angeordnet ist.

### Kurzbeschreibung der Figuren

Die Figuren zeigen:
- Fig. 1:: Eine schematische Darstellung des Sitzelements mit einer Rückenlehne (Rückenlehne nicht dargestellt), bei dem zusammen mit dem Sitzelement auch ein Lehnenträger gegenüber der ersten Wippfeder verschoben wird.
- Fig. 2:: Eine schematische Darstellung der Verstellvorrichtung zum Verstellen der Höhenlage der Rückenlehne.
- Fig. 3:: Eine Seitenansicht eines Ausführungsbeispiels.
- Fig. 4:: Eine Rückansicht des Ausführungsbeispiels gemäss Figur 3.
- Fig. 5: Eine Frontalansicht des Ausführungsbeispiels gemäss Figuren 3 und 4.
- Fig. 6: Eine Seitenansicht eines weiteren Ausführungsbeispiels.
- Fig. 7: Eine perspektivische Ansicht des Ausführungsbeispiels gemäss Figur 6.

### Detaillierte Beschreibung der Figuren

In Figur 1 ist ein Bürostuhl 11 schematisch in der Seitenansicht dargestellt. Er besitzt ein Rollgestell 13 mit fünf Rollen 15 und eine Säule 17 mit integriertem Höhenlift 19, die zusammen den Support 10 bilden. Auf diesem Support 10 ist eine Wippfeder 21 befestigt. Die Wippfeder 21 bildet im Anfangsbereich einen ersten Schenkel 22, welcher erste Schenkel 22 an der ersten Befestigungsstelle 23 am Support 10 parallel zur Auflagefläche des Rollgestells 13 gerichtet ist. Sie ist im vorderen Bereich des Stuhls U-förmig umgebogen und erstreckt sich nach dieser ersten Krümmung 25 wieder parallel zum ersten Schenkel 22. Auf diesem zweiten Schenkel 24 des U ist die zweite Befestigungsstelle 27 ausgebildet. An der zweiten Befestigungsstelle 27 trägt die Wippfeder 21 ein Sitzelement 31.

Die Wippfeder 21 erstreckt sich über diese zweite Befestigungsstelle 27 hinaus. Sie bildet anschliessend an diese zweite Befestigungsstelle 27 den Lehnenträger 33. Die Wippfeder weist deshalb eine zweite Krümmung 29 auf, die der ersten entgegengesetzt ist. Anschliessend an diese zweite Krümmung 29 ragt ein Arm 36 des Lehnenträgers 33 auf. An diesem Arm 36 ist eine Rückenlehne 37 befestigt. Sie ist in einem oberen Befestigungspunkt 41 und einem unteren Befestigungspunkt 43 daran befestigt.

Zwischen dem Sitzelement 31 und der Wippfeder 21 ist an der zweiten Befestigungsstelle 27 eine erste Verstelleinrichtung 39 vorhanden, mit der die Position des Sitzelements 31 auf dem zweiten Schenkel 24 der Wippfeder 21 nach rückwärts und vorwärts verstellen kann. Zwischen der Wippfeder und der Säule 17, beziehungsweise dem Höhenlift 19 ist an der ersten Befestigungsstelle eine zusätzliche (erste) Verstelleinrichtung 39' vorgesehen, mit der die Position der Abstützung der Wippfeder am Support verstellt werden kann. Durch beide ersten Verstelleinrichtungen 39 und 39' kann die Länge des für die Sitzfederung wirksamen Abschnittes der Wippfeder 21 verstellt werden. Wirksam für die Sitzfederung ist nämlich der Abschnitt zwischen der ersten Befestigungsstelle 23 und der zweiten Befestigungsstelle 27. Beide Verstelleinrichtungen 39,39' beeinflussen beim Verstellen der Länge dieses wirksamen Abschnitts auch die Position des Sitzelements 31 zum Support 10. Durch gezieltes Bedienen der beiden Verstelleinrichtungen kann die Federwirkung der Wippfeder unabhängig von der Position des Sitzelements eingestellt werden.

Die Wippfeder 21 erstreckt sich über die zweite Befestigungsstelle 27 hinaus und bildet dort einen Lehnenträger 33. Der Lehnenträger 33 weist die zweite Krümmung 29 der Wippfeder 21 auf, um nach dieser Krümmung 29 im Wesentlichen senkrecht aufzustreben. An diesem senkrechten Arm 36 des Lehnenträgers 33 ist die Rückenlehne 37 befestigt. Die Rückenlehne 37 ist an einem oberen Befestigungspunkt 41 und an einem unteren Befestigungspunkt 43 am Lehnenträger 33 befestigt. In Figur 1 ist der obere Befestigungspunkt 41 ein Fixpunkt, an dem die Rückenlehne unverschiebbar aber gelenkig befestigt ist. Der untere Befestigungspunkt 43 hingegen lässt eine Bewegung der Rückenlehne im Befestigungspunkt zu. Die Rückenlehne 37 kann im unteren Befestigungspunkt frei verschieben bezüglich einer senkrechten Richtung, das heisst parallel zur Erstreckungsrichtung des Arms 36 des Lehnenträgers 33.

Bei der bevorzugten Anordnung der ersten Verstelleinrichtung 39 an der zweiten Befestigungsstelle 27 ist zwischen Sitzelement 31 und Wippfeder 21 die Wirkung einer Längenverstellung des zweiten Arms 24 so, dass bei härterer Einstellung der Sitzfederung der Schwerpunkt weiter vorne, bei weicherer Einstellung entsprechend weiter hinten liegt.

In Figur 1 ist weiter dargestellt, dass der Lehnenträger 33 getrennt von der Sitzfederung ist. Hier ist der Lehnenträger 33 und das Sitzelement 31 zusammen auf dem zweiten Schenkel 24 der Wippfeder 21 verschieblich gelagert. Die Betätigung der Verstelleinrichtung 39 bewirkt demnach eine Veränderung sowohl des Abstandes der zweiten Befestigungsstelle 27 von der ersten Krümmung 25 der Wippfeder als auch des Abstandes des Armes 36 des Lehnenträgers von dieser ersten Krümmung 25. Mit dem Verstellen der Sitzfederung wird daher auch die Lehnenfederung weicher oder härter, und zwar in dem Mass wie sie abhängig ist von der Sitzfederung.

In Figur 2 ist eine Möglichkeit der Höhenverstellung der Rückenlehne dargestellt. An einem kurz geschnittenen Arm 36 des Lehnenträgers 33 ist eine Armverlängerung 35' verschiebbar angeordnet. Zur Verschiebung der Armverlängerung 35' ist eine zweite Verstelleinrichtung 49 zwischen dem Arm 36 und der Armverlängerung 35' vorgesehen. Diese zweite Verstelleinrichtung 49 kann identisch mit der ersten Verstelleinrichtung 39 ausgebildet sein.

Die Trennung des Lehnenträgers in einen ersten Abschnitt mit der zweiten Krümmung 29 und einem kurzen Arm 36 und eine Armverlängerung hat auch den Vorteil, dass die Federeigenschaften beider Teile separat gewählt werden können. Diese Wählbarkeit der Federeigenschaften ist auch zwischen der Sitzfederung und der Lehnenfederung gegeben, wenn die Wippfeder im Bereich der zweiten Befestigungsstelle getrennt ist.

Beim Ausführungsbeispiel gemäss den Figuren 3 bis 5 ist ein Bürostuhl 11 dargestellt. Er besitzt ein Rollgestell 13 mit fünf Rollen 15 und eine Säule 17 mit integriertem Höhenlift 19, die zusammen den Support 10 bilden. Seine Wippfeder 21 ist dreigeteilt. Sie umfasst einen ersten Teil, der am Support 10 an der ersten Befestigungsstelle 23 befestigt ist und U-förmig ausgebildet ist. Dieser erste Teil der Wippfeder 21 trägt eine Verstelleinrichtung 39, mit Hilfe welcher Verstelleinrichtung das Sitzelement 31 zusammen mit dem Lehnenträger 33 verstellbar ist. Der Lehnenträger 33 mit der Armverlängerung 35' bildet daher ein zweites und ein drittes Teil der Wippfeder 21. Der zweite Teil der Wippfeder weist die zweite Krümmung 29 auf und ist über die zweite Verstelleinrichtung 49 mit der Armverlängerung 35' verbunden. Mit der Betätigung der zweiten Verstelleinrichtung 49 kann der obere und der untere Befestigungspunkt 41,43 zwischen der Armverlängerung 35' und der Rückenlehne 37 gleichzeitig in der Höhe verschoben werden.

Die Verstelleinrichtungen 39 und 49 sind identische ausgebildet. Sie besitzen einen Verstellblock, in welchem die Verstellung über ein Zahnrad oder ein Schneckenrad und eine Zahnreihe erfolgt. Sie besitzen ein Betätigungsrad 40 bzw. 50, mit welchem das Zahnrad bzw. das Schneckenrad gedreht werden kann.

In diesem Ausführungsbeispiel ist der untere Befestigungspunkt der Rückenlehne 37 am Lehneträger 33 fix und erlaubt lediglich eine Verschwenkung der Rückenlehne um eine horizontale Achse. Der obere Befestigungspunkt erlaubt eine Verschiebung zwischen der Rückenlehne 37 und dem Lehnenträger 33. Eine solche Verschiebung tritt bei einer Belastung der Rückenlehne eine. Dabei wird der Boss abgeflacht und/ oder in seiner Lage verändert. Der in Figur 6 dargestellte Abstand zwischen dem Gleiter 57 an der Rückenlehne und der Aufnahme 55 in der Armverlängerung 35' stellt die Vorspannung der Rückenlehne 37 und der Armverlängerung 35' dar und ist in Wirklichkeit natürlich nicht vorhanden. Der Gleiter 57 liegt an der Aufnahme 55 an und erlaubt keine Loslösung der Rückenlehne 37 vom Lehnenträger 33.

Das in den Figuren 6 und 7 dargestellte Ausführungsbeispiel unterscheidet sich vom vorstehend beschriebenen Beispiel gemäss Figuren 3 bis 5 im Wesentlichen darin, dass die Rückenlehne 37 an ihrem unteren Befestigungspunkt 43 verschiebbar und im oberen Befestigungspunkt 41 gelenkig aber unverschiebbar am Lehnenträger 33 befestigt ist. An Stelle einer Verschiebbarkeit beim unteren Befestigungspunkt wird bevorzugt, einen Schwenkhebel an der Rückenlehne und am Lehnenträger anzulenken. Dieser gewährleistet praktisch dieselbe Bewegungsfreiheit. Zudem kann eine Feder vorgesehen sein, mit welcher die Rückenlehne vorgespannt ist.

Weiter ist in Figuren 6 und 7 keine Verschiebeeinrichtung 49 zwischen dem ersten Trägerteil 35 und dem zweiten Trägerteil 35' vorhanden. Dennoch sind ein erster 35 und ein zweiter 35' Trägerteil vorhanden. Der erste Trägerteil 35 ist lediglich in geringem Mass federnd, da es aus einem Edelstahl gefertigt ist. Der zweite Trägerteil 35' ist aus Federstahl gemacht und gibt unter Last deutlich nach. Diese beiden Trägerteile 35,35' sind in einer definierten Stellung aneinander festgeschraubt oder festgenietet. Es ist möglich, verschiedenen Stellungen durch mehrere Lochungen oder eine Langlochung im ersten Trägerteil 35 und/oder im zweiten Trägerteil 35' zu ermöglichen. Durch Lösen der Schrauben und neu Befestigen des zweiten Trägerteils 35' am Arm 36 des ersten Trägerteils kann daher die Höhenlage der Rückenlehne eingestellt werden.

Ferner ist der Bürostuhl gemäss Figuren 6 und 7 mit Armstützen ausgerüstet.

Die Darstellungen umfassen keine Polsterungen und Verkleidungsteile des Stuhles. Solche können jedoch vorgesehen sein.

Die erfindungsgemässe Lehre ist insbesondere für Bürostühle anzuwenden. Sie kann aber auch für alle anderen Personensitze angewendet werden, wie beispielsweise Sitze in Transportmitteln, insbesondere bei Fahrzeugsitzen. Sehr geeignet ist die erfindungsgemässe Sitzmechanik für Stühle, die trotz geringen Anschaffungskosten unverwüstlich sein sollten, wie beispielsweise Schulbestuhlungen, Sitze im öffentlichen Bereich, Wartesäle, aber auch Objektstühle. Eine Winkelverstellung zwischen den einzelnen Teilen der Wippfeder kann vorgesehen sein.

Die Wippfeder 21, bzw. jeder Teil der Wippfeder 21 kann auch als Wippfederpacket ausgebildet sein und daher ein Bündel von mehreren Wippfedern sein. Ein solches Wippfederpaket kann eine erste Anzahl von Wippfedern umfassen, die sich zwischen dem Support und dem Sitzteil erstrecken. Vom Sitzteil bis zum unteren Befestigungspunkt der Rückenlehne ist eine zweite, geringere Anzahl von Wippfedern vorgesehen. Zwischen dem unteren und dem oberen Befestiungspunkt ist eine dritte, nochmals geringere Anzahl von Wippfedern vorgesehen.

Die wirksame Federlänge kann auch eingestellt werden, indem ein die Wippfeder begleitendes zweites Element vorhanden ist, und ein Schieber vorhanden ist, der die Wippfeder mit dem zweiten Element verbindet. Je nach Ort dieses Schiebers ist ein längerer oder kürzerer Anteil der Wippfeder in der Lage, sich unabhängig vom zweiten Element zu verformen. Das zweite Element kann eine Wippfeder mit einer höheren Federkraft sein.

Die Lehnenfederung kann daher eine Wippfeder umfassen, die bis unter das Sitzelement 31 reicht, aber im Bereich des ersten Trägerteils 35 einen verschieblichen Schieber besitzt. Mit diesem kann die wirksame Federlänge des Lehnenträgers, und damit die Stärke der Federkraft des Lehnenträgers verstellt werden. Entsprechendes ist auch im Bereich der Sitzfederung zweckmässig.

## Patentansprüche

1. Personensitz (11) mit einem Support (10) und einem Sitzelement (31), sowie einem Sitzträger (26) zwischen dem Sitzelement (31) und dem Support (10), und mit einem Lehnenträger (33) zwischen dem Sitzelement (31) und einer Rückenlehne (37),
bei welchem Personensitz (11)
- der Sitzträger (26) und der Lehnenträger (33) aus wenigstens einer Wippfeder (21) bestehen, und zusammen S-förmig ausgebildet sind und daher aneinander anschliessend zwei entgegengesetzte Krümmungen (25,29) aufweisen, nämlich die erste zur Rückenlehne hin konkave Krümmung (25) zwischen einer ersten Befestigungsstelle (23) eines ersten Schenkels (22) der Wippfeder (21) auf dem Support (10) und einer zweiten Befestigungsstelle (27) eines zweiten Schenkels (24) der Wippfeder (21) am Sitzelement (31), in welcher ersten Krümmung (25) die Wippfeder (27) die gesamte Last aus dem Sitzelement (31) aufnimmt, und die zweite Krümmung (29) zwischen dem Sitzelement (31) und der Rückenlehne (37), **dadurch gekennzeichnet, dass** der Sitzträger (26) und der Lehnenträger (33) zusammen ein zusammengesetztes Federelement (21) bilden, das wenigstens zwei Abschnitte mit unterschiedlichen Federstärken aufweist, welche Abschnitte aus separaten Federelementen (26,33) gebildet sind.

2. Personensitz nach Anspruch 1, **gekennzeichnet durch** eine Verstelleinrichtung (39) zum Verändern der Länge eines zwischen den Befestigungsstellen (23,27) liegenden, wirksamen Anteils der Wippfeder (21).

3. Personensitz nach Anspruch 1 oder 2, **dadurch gekennzeichnet, dass** mit der Verstelleinrichtung (39) der Abstand zwischen dem Verbindungssteg (25) und wenigstens einer der Befestigungsstellen (23,27) in Erstreckungsrichtung der Schenkel (22,24) veränderlich ausgebildet ist.

4. Personensitz nach Anspruch 3, **dadurch gekennzeichnet, dass** die zweite Befestigungsstelle (27) entlang der Erstreckungsrichtung der Wippfeder (21) verstellbar ist.

5. Personensitz nach einem der Ansprüche 1 bis 4, **dadurch gekennzeichnet, dass** die beiden Befestigungsstellen (23,27) in einer Mittelstellung der Verstelleinrichtung (39) auf den beiden Schenkeln (22,24) einander gegenüberliegend ausgebildet sind.

6. Personensitz nach einem der Ansprüche 1 bis 5, **dadurch gekennzeichnet, dass** die Rückenlehne (37) über einen Lehnenträger (33) am Sitzelement (31) oder an der ersten Verstelleinrichtung (39) befestigt ist, und zusammen mit dem Sitzelement (31) gegenüber dem Sitzträger verschieblich ist.

7. Personensitz nach einem der Ansprüche 1 bis 6, **dadurch gekennzeichnet, dass** der Lehnenträger (33) eine in Erstreckungsrichtung des Lehnenträgers (33) sich erstreckende Wippfeder (21) umfasst.

8. Personensitz nach einem der Ansprüche 1 bis 7, **dadurch gekennzeichnet, dass** der Lehnenträger (33) einen ersten Trägerteil (35) umfasst, der bei der zweiten Befestigungsstelle (27) am Sitzelement (31) oder an der Verstelleinrichtung (39) angeordnet ist und einen in Erstreckungsrichtung der Rückenlehne (37) sich erstreckenden Arm (36) aufweist, und eine Armverlängerung als zweiten Trägerteil (35') umfasst, welcher zweite Trägerteil (35') an diesem Arm (36) des ersten Trägerteils in Erstreckungsrichtung der Rückenlehne (37) verschieblich angeordnet ist.

9. Personensitz nach Anspruch 8, **dadurch gekennzeichnet, dass** der zweite Trägerteil (35') federnd ausgebildet ist.

10. Personensitz nach Anspruch 8 oder 9, **dadurch gekennzeichnet, dass** der erste Trägerteil (35) federnd ausgebildet ist.

11. Personensitz nach einem der Ansprüche 5 bis 10, **dadurch gekennzeichnet, dass** am Lehnenträger (33) eine Rückenlehne (37) angeordnet ist, welche in ihrer Erstreckungsrichtung mit einem Boss und einer Brustwirbelsäulenvertiefung einer Rückenform angepasst ausgeformt ist, welche Rückenlehne (37) an einem ersten, oberen Punkt (41) und an einem zweiten, unteren Punkt (43) am Lehnenträger (33) befestigt ist, zwischen diesen Punkten (41,43) elastisch verformbar ausgebildet ist und in einem der beiden Punkte (41,43) in Erstreckungsrichtung des Lehnenträgers (33) lageveränderlich gelagert ist.

12. Personensitz nach Anspruch 11, **dadurch gekennzeichnet, dass** die Rückenlehne (37) an dem Punkt (41, oder 43), an welchem sie iageveränderlich gelagert ist, frei verschieblich ist, so dass die einer Verformung der Rückenlehne (37) entgegen wirkende Kraft die Federkraft der Rückenlehne (37) selber ist.

## Claims

1. A person seat (11) with a support (10) and with a seat element (31), as well as with a seat carrier (26) between the seat element (31) and the support (10), and with a rest carrier (33) between the seat element (31) and a back rest (37), with which person seat (11)
- the seat carrier (26) and the rest carrier (33) consist of at least one rocker spring (21), and together are designed in an S-like manner and therefore, connecting to one another, comprise two opposing curvatures (25, 29), specifically the first curvature (25) concave towards the back rest, between a first fastening location (23) of a first limb (22) of the rocker spring (21) on the support (10) and a second fastening location (27) of a second limb (24) of the rocker spring (21) on the seat element (31), in which first curvature (25) the rocker spring (21) accommodates the complete load from the seat element (31), and the second curvature (29) between the seat element (31) and the back rest (37), **characterised in that** the seat carrier (26) and the rest carrier (33) together form an assembled spring element (21) which comprises at least two sections with different spring strengths, said sections being formed of separate spring elements (26, 33).

2. A person seat according to claim 1, **characterised by** an adjustment device (39) for changing the length of an effective part of the rocker spring (21), said part lying between the fastening locations (23, 27).

3. A person seat according to claim 1 or 2, **characterised in that** with the adjustment device (39), the distance between the connection web (25) and at least one of the fastening locations (23, 37) is designed in a changeable manner in the extension direction of the limbs (22, 24).

4. A person seat according to claim 3, **characterised in that** the second fastening location (27) may be adjusted along the extension direction of the rocker spring (21).

5. A person seat according to one of the claims 1 to 4, **characterised in that** the two fastening locations (23, 27) in a middle position of the adjustment device (39) are designed lying opposite one another on the two limbs (22, 24).

6. A person seat according to one of the claims 1 to 5, **characterised in that** the back rest (37) is fastened via a rest carrier (33) on the seat element (31) or on the first adjustment device (39), and together with the seat element (31) is displaceable with respect to the seat carrier.

7. A person seat according to one of the claims 1 to 6, **characterised in that** the rest carrier (33) comprises a rocker spring (21) extending in the extension direction of the rest carrier (33).

8. A person seat according to one of the claims 1 to 7, **characterised in that** the rest carrier (33) comprises a first carrier part (35), which at the second fastening location (27) is arranged on the seat element (31) or on the adjustment device (39) and has an arm (36) extending in the extension direction of the back rest (37), and comprises an arm extension as a second carrier part (35'), said second carrier part (35') being arranged on this arm (36) of the first carrier part in a displaceable manner in the extension direction of the back rest (37).

9. A person seat according to claim 8, **characterised in that** the second carrier part (35') is designed in a resilient manner.

10. A person seat according to claim 8 or 9, **characterised in that** the first carrier part (35) is designed in a resilient manner.

11. A person seat according to one of the claims 5 to 10, **characterised in that** a back rest (37) is arranged on the rest carrier (33) and in its extension direction is shaped with a boss and a thoracic spine recess adapted to the shape of a back, said back rest (37) at a first, upper point (41) and a second, lower point (43) being fastened on the rest carrier (33), being designed in an elastically deformable manner between these points (41, 43) and being mounted in one of the two points (41, 43) in a positionally changeable manner in the extension direction of the rest carrier (33).

12. A person seat according to claim 11, **characterised in that** the back rest (37) is freely displaceable at the point (41 or 43) at which it is mounted in a positionally changeable manner, so that the force acting counter to a deformation of the back rest (37) is the spring force of the back rest (37) itself.

## Revendications

1. Siège pour personne (11) avec un support (10) et un élément de siège (31) ainsi qu'avec une partie porteuse de siège (26) entre l'élément de siège (31) et le support (10) et avec une partie porteuse de dossier (33) entre l'élément de siège (31) et un dossier (37),
siège (11) pour lequel
- la partie porteuse de siège (26) et la partie porteuse de dossier (33) consistent en au moins un ressort à bascule (21) et sont configurées ensemble en forme de S et présentent donc deux courbures (25, 29) opposées qui se suivent, à savoir la première courbure (25) concave vers le dossier entre un premier point de fixation (23) d'une première branche (22) du ressort à bascule (21) sur le support (10) et un second point de fixation (27) d'une seconde branche (24) du ressort à bascule (21) sur l'élément de siège (31), première courbure (25) dans laquelle le ressort à bascule (21) reçoit toute la charge provenant de l'élément de siège (31) et la seconde courbure (29) entre l'élément de siège (31) et le dossier (37), **caractérisé en ce que** la partie porteuse de siège (26) et la partie porteuse de dossier (33) forment ensemble un élément de ressort composé (21) qui présente au moins deux portions avec des puissances de ressort différentes, lesquelles portions sont formées par des éléments à ressort séparés (26, 33).

2. Siège pour personne selon la revendication 1, **caractérisé par** un dispositif de réglage (39) pour varier la longueur d'une portion active du ressort à bascule (21) située entre les points de fixation (23, 27).

3. Siège pour personne selon la revendication 1 ou 2, **caractérisé en ce que** l'écart entre la baguette de jonction (25) et au moins l'un des points de fixation (23, 27) est configuré variable avec le dispositif de réglage (39) dans le sens de l'extension des branches (22, 24).

4. Siège pour personne selon la revendication 3, **caractérisé en ce que** le second point de fixation (27) est réglable le long du sens de l'extension du ressort à bascule (21).

5. Siège pour personne selon l'une des revendications 1 à 4, **caractérisé en ce que** les deux points de fixation (23, 27) sont configurés en face l'un de l'autre sur les deux branches (22, 24) dans une position centrale du dispositif de réglage (39).

6. Siège pour personne selon l'une des revendications 1 à 5, **caractérisé en ce que** le dossier (37) est fixé par une partie porteuse de dossier (33) sur l'élément de siège (31) ou sur le premier dispositif de réglage (39) et est déplaçable ensemble avec l'élément de siège (31) par rapport à la partie porteuse de siège.

7. Siège pour personne selon l'une des revendications 1 à 6, **caractérisé en ce que** la partie porteuse de dossier (33) comprend un ressort à bascule (21) qui s'étend dans le sens de l'extension de la partie porteuse de dossier (33).

8. Siège pour personne selon l'une des revendications 1 à 7, **caractérisé en ce que** la partie porteuse de dossier (33) comprend une première partie porteuse (35) qui est placée au second point de fixation (27) sur l'élément de siège (31) ou sur le dispositif de réglage (39) et présente un bras (36) qui s'étend dans le sens de l'extension du dossier (37) et comprend un prolongement de bras comme seconde partie porteuse (35'), laquelle seconde partie porteuse (35') est placée déplaçable sur ce bras (36) de la première partie porteuse dans le sens de l'extension du dossier (37).

9. Siège pour personne selon la revendication 8, **caractérisé en ce que** la seconde partie porteuse (35') est configurée élastique.

10. Siège pour personne selon la revendication 8 ou 9, **caractérisé en ce que** la première partie porteuse (35) est configurée élastique.

11. Siège pour personne selon l'une des revendications 5 à 10, **caractérisé en ce qu'**un dossier (37) est placé sur la partie porteuse de dossier (33), dossier qui est moulé, dans son sens d'extension, adapté à une forme de dos avec une zone lombaire et un creux pour la colonne de la cage thoracique, lequel dossier (37) est fixé à un premier point supérieur (41) et à un second point inférieur (43) sur la partie porteuse de dossier (33), est configuré déformable élastiquement entre ces points (41, 43) et est positionné variable en position dans fun des deux points (41, 43) dans le sens de l'extension de la partie porteuse de dossier (33).

12. Siège pour personne selon la revendication 11, **caractérisé en ce que** le dossier (37) est déplaçable librement au point (41 ou 43) auquel il est positionné variable en position si bien que la force qui agit contre une déformation du dossier (37) est la force de ressort du dossier (37) lui-même.
